# EUROPÄISCHE PATENTSCHRIFT

(11) **EP 1 672 177 B1**
(45) Veröffentlichungstag und Bekanntmachung des Hinweises auf die Patenterteilung: **23.11.2011**
(21) Anmeldenummer: 04029586.7
(22) Anmeldetag: 14.12.2004
(51) Int. Cl.: F01D 17/16

(54) **Turbolader**
Turbocharger
Turbocompresseur

(43) Veröffentlichungstag der Anmeldung: 21.06.2006
(73) Patentinhaber: BorgWarner, Inc., Auburn Hills, MI 48326-2872 (US)
(72) Erfinder: Frankenstein, Dirk, 67550 Worms (DE); Böning, Ralf, 67829 Reiffelbach (DE); Weiss, Hartmut, 57250 Netphen (DE)
(74) Vertreter: Schmitz, Hans-Werner

(56) Entgegenhaltungen:
- WO-A-2004/027218
- WO-A-2004/048755
- DD-A1- 232 524
- DE-A1- 3 023 009
- US-A- 5 087 176
- PATENT ABSTRACTS OF JAPAN Bd. 006, Nr. 074 (M-127), 11. Mai 1982 (1982-05-11) -& JP 57 013234 A (KOMATSU LTD), 23. Januar 1982 (1982-01-23)

## Beschreibung

Die Erfindung betrifft einen Turbolader gemäß dem Oberbegriff des Anspruches 1. Ein derartiger Turbo lader ist aus der WO 2004/048 755 A bekannt.

Ein weiterer Turbolader ist aus der EP 1 398 463 A1 bekannt. Bei diesem Turbolader ist um dessen Welle herum auf der Turbinenseite ein Hitzeschild vorgesehen, der dazu dient, das Lagergehäuse vor Beschädigungen durch überhöhte Temperaturen aufgrund der durch die Turbine strömenden Abgase des Verbrennungsmotors zu schützen. Der bekannte Hitzeschild besteht aus einem einlagigen Bauteil, dessen Wärmedämmeigenschaften jedoch verbesserungsbedürftig sind.

In der EP 0 160 460 B1 ist eine weitere Anordnung dargestellt, wobei hier eine Scheibenfeder zum Einsatz kommt, die eine axiale Vorspannkraft auf den axial zu fixierenden Schaufellagerring ausübt. Die Funktion der Wärmedämmung ist aufgrund der Turbinenradferne an dieser Stelle nicht gefordert.

Es ist daher Aufgabe der vorliegenden Erfindung, einen Turbolader der im Oberbegriff des Anspruches 1 angegebenen Art zu schaffen, der zum einen mittels Scheibenfeder eine axiale Fixierung der Kartusche der variablen Turbinengeometrie in Turbinenradnähe gewährleistet und zum anderen mittels Hitzeschild eine verbesserte Wärmedämmung in Richtung des Lagergehäuses ermöglicht.

Die Lösung dieser Aufgabe erfolgt durch die Merkmale des Anspruchs 1.

Die Scheibenfeder des erfindungsgemäßen Turboladers ist aus zumindest zwei, gegebenenfalls jedoch mehreren Materiallagen ausgebildet und beinhaltet sowohl die Funktion der Vorspannkrafterzeugung als auch die Verbesserung der Abschirmfunktion durch Erhöhung des Wärmewiderstandes. Dadurch ist es möglich, die Funktion, insbesondere auch Der ernonten Abgastemperaturen, sicherzustellen.

Erfindungsgemäss ist eine der Materiallagen topfartig bzw. topfähnlich mit einem erhöhten umlaufenden Rand ausgebildet, während die andere Materiallage vorzugsweise als ebene Scheibe ausgebildet ist.

Zusätzlich kann u. U. vorteilhafterweise auf eine Flüssigkeitskühlung des Lagergehäuses verzichtet werden.

Die Unteransprüche haben vorteilhafte Weiterbildungen der Erfindung zum Inhalt.

Durch das Vorsehen mehrerer Materiallagen wird es möglich, zur weiteren Verbesserung der Vorspannkraft- und/oder der Wärmedämmeigenschaften zwischen den Materiallagen einen Luftspalt vorzusehen.

Die Materiallagen können sowohl ein einstückiges Teil bilden wie auch zwei separate Teile, die im Montagezustand aufeinander aufliegen.

Ferner ist es grundsätzlich möglich, dass die Materiallagen aus demselben Material bestehen oder dass unterschiedliche Materialien gewählt werden.

Weitere Einzelheiten, Vorteile und Merkmale der vorliegenden Erfindung ergeben sich aus nachfolgender Beschreibung anhand der Zeichnung. Darin zeigt:
- Fig. 1: einen Teil eines erfindungsgemäßen Turboladers mit einer erfindungsgemäßen Scheibenfeder,
- Fig. 2: eine Schnittdarstellung einer ersten Ausführungs- form der erfindungsgemäßen Scheibenfeder, und
- Fig. 3: eine der Fig. 2 entsprechende Darstellung einer zweiten Ausführungsform der erfindungsgemäßen Scheibenfeder.

In Fig. 1 ist ein Teilbereich eines erfindungsgemäßen Turboladers 1 dargestellt, da diese Darstellung für die Erläuterung der erfindungsgemäßen Prinzipien ausreichend ist. Natürlich weist der Turbolader 1 sämtliche üblicherweise vorgesehenen Konstruktionselemente auf, die, wie gesagt, in Fig. 1 jedoch zur Vereinfachung der Darstellung weggelassen sind.

Somit ist in Fig. 1 ein Turbinengehäuse 2 einer Turbine dargestellt, das benachbart zu einem Lagergehäuse 3 angeordnet ist. Dieses Lagergehäuse 3 ist zwischen dem Turbinengehäuse 2 und einem Verdichtergehäuse (nicht dargestellt) eines ebenfalls nicht gezeichneten Verdichterrades angeordnet. Das Lagergehäuse 3 weist die Lagerung für eine Welle auf, die in Fig. 1 durch die strichpunktierte Mittellinie W symbolisiert ist, da Fig. 1 nur den oberen Teilbereich des erfindungsgemäßen Turboladers 1 wiedergibt.

Die Welle W trägt die Turbine und das Verdichterrad und ist über eine geeignete Lageranordnung im Lagergehäuse 3 gelagert.

Zwischen dem Lagergehäuse 3 und einer Kartusche K, die von einer VTG Scheibe 12 mit axialem Anschlag 14 und einem Schaufellagerring 15 gebildet wird und die in dem Turbinengehäuse 2 axial verschieblich angeordnet ist, ist eine erfindungsgemäße Scheibenfeder 4 eingespannt, die mehrlagig ausgebildet ist. Im Beispielsfalle sind hier zwei Materiallagen 5 und 6 vorgesehen, die nachfolgend anhand der Fig. 2 und 3 näher erläutert werden.

Fig.1 verdeutlicht die Anordnung der Scheibenfeder 4 zwischen dem Turbinengehäuse 2 und dem Lagergehäuse 3, wobei sich aufgrund des abgestuften Aufbaues der Scheibenfeder 4 zwei Abstützbereiche 10, 11 ergeben, mit denen sich die Scheibenfeder, wie im Einzelnen der Fig. 1 entnehmbar ist, an den entsprechenden Teilen des Turbinengehäuses 2 bzw. der Kartusche der variablen Turbinengeometrie und des Lagergehäuses 3 abstützt.

In Fig. 2 ist eine erste Ausführungsform der erfindungsgemäßen Scheibenfeder 4 dargestellt. Die beiden Materiallagen 5 und 6 sind bei dieser Ausführungsform einstückig miteinander verbunden, so dass sich ein einheitliches Teil ergibt. Fig. 2 verdeutlicht, dass die Materiallage 5, die die axiale Vorspannkraft aufbringt, eine topfähnliche Ausgestaltung mit einem umlaufenden erhöhten Rand 13 aufweist. Ferner weist die Materiallage 5 eine Mittelausnehmung 9 auf, die koaxial zu einer Mittelausnehmung 8 der Materiallage 6, die als Hitzeschild für die Materiallage 5 dient, angeordnet ist, jedoch einen gleich großen oder größeren Durchmesser hat. Zwischen den Materiallagen 5 und 6 ist ein Luftspalt 7 vorgesehen, der die Wärmedämmeigenschaften weiter verbessert.

In Fig. 3 ist eine alternative Ausführungsform der Scheibenfeder dargestellt, die in dieser Figur mit der Bezugsziffer 4' in ihrer Gesamtheit bezeichnet ist. Alle übrigen einander entsprechenden Teile sind mit den gleichen Bezugsziffern wie in Fig. 2 versehen.

Im Unterschied zur Ausführungsform gemäß Fig. 2 sind hier die Materiallagen 5 und 6 separate getrennte Teile, die in Fig. 3 im Montagezustand, also in aufeinander aufliegender Stellung dargestellt sind. Ansonsten kann auf die Beschreibung zu Fig. 2 verwiesen werden.

Wie die Zusammenschau der Fig.2 und 3 verdeutlicht, ist die Materiallage 6 in beiden Fällen eine ebene Scheibe.

### Bezugszeichenliste

- 1: Turbolader/Abgasturbolader
- 2: Turbinengehäuse
- 3: Lagergehäuse
- 4, 4': Scheibenfeder
- 5, 6: Materiallagen (5: Scheibenfederlage für Vorspannung; 6: Wärmeschutzlage für Lage 5 ohne Anla- ge/Berührung am Lagergehäuse)
- 7: Luftspalt
- 8, 9: Mittelausnehmungen
- 10, 11: Anlagebereiche
- 12: VTG Scheibe
- 13: Erhöhter umlaufender Rand
- 14: Axialer Anschlag
- 15: Schaufellagerring
- 16: Zentrierung der Kartusche K am Turbinengehäuse 2
- W: Welle
- K: Kartusche der variablen Turbinengeometrie

## Patentansprüche

1. Turbolader (1)
- mit einem Turbinengehäuse (2) eines Turbinenrades;
- mit einer im Turbinengehäuse (2) angeordneten Kartusche (K) für die variable Turbinengeometrie;
- mit einem Lagergehäuse (3), das zwischen dem Turbinengehäuse (2) und einem Verdichtergehäuse eines Verdichterrades angeordnet und in dem eine Lageranordnung für eine Welle (W) angeordnet ist, die das Turbinenrad und das Verdichterrad trägt; und
- mit einer Scheibenfeder (4; 4'), die zwischen der Kartusche (K) und dem Lagergehäuse (3) angeordnet ist und die aus zumindest zwei Materiallagen (5, 6) aufgebaut ist, von denen eine Materiallage (6) als Wärmeschutzlage für die andere eine Scheibenfederlage bildende Materiallage (5) dient,
**dadurch gekennzeichnet,**
- **dass** die Scheibenfederlage (5) mit einem umlaufenden erhöhten Rand (13) topfartig ausgebildet ist, und
- **dass** die Wärmeschutzlage (6) als ebene Scheibe ausgebildet ist, auf der die Scheibenfederlage (5) im Montagezustand mit ihrem umlaufenden erhöhten Rand (13) aufliegt.

2. Turbolader nach Anspruch 1, **dadurch gekennzeichnet, dass** zwischen den Materiallagen (5, 6) ein Luftspalt (7) angeordnet ist.

3. Turbolader nach Anspruch 1 oder 2, **dadurch gekennzeichnet, dass** die Materiallage (5) die Kartusche (K) axial im Turbinengehäuse (2) fixiert.

4. Turbolader nach einem der Ansprüche 1 bis 3, **dadurch gekennzeichnet, dass** die Materiallagen (5, 6) einstückig miteinander verbunden sind.

5. Turbolader nach einem der Ansprüche 1 bis 4, **dadurch gekennzeichnet, dass** die Materiallagen (5, 6) separate Teile sind.

6. Turbolader nach einem der Ansprüche 1 bis 5, **dadurch gekennzeichnet, dass** die Materiallagen (5, 6) aus demselben Material bestehen.

7. Turbolader nach einem der Ansprüche 1 bis 5, **dadurch gekennzeichnet, dass** die Materiallagen (5, 6) aus unterschiedlichen Materialien bestehen.

8. Turbolader nach einem der Ansprüche 1 bis 6, **dadurch gekennzeichnet, dass** die Materiallage (6) eine Wärmedämmung für die Materiallage (5) darstellt.

## Claims

1. Turbocharger (1),
- having a turbine housing (2) of a turbine wheel;
- having a cartridge (K), which is arranged in the turbine housing (2), for the variable turbine geometry;
- having a bearing housing (3) which is arranged between the turbine housing (2) and a compressor housing of a compressor wheel and in which is arranged a bearing arrangement for a shaft (W) which bears the turbine wheel and the compressor wheel; and
- having a spring disc (4; 4') which is arranged between the cartridge (K) and the bearing housing (3) and which is constructed from at least two material layers (5, 6), of which one material layer (6) serves as a heat shielding layer for the other material layer (5), which forms a spring disc layer,
**characterized**
- **in that** the spring disc layer (5) is of pot-shaped design with an encircling elevated edge (13), and
- **in that** the heat shielding layer (6) is formed as a planar disc on which the spring disc layer (5) is supported with its encircling elevated edge (13) in the assembled state.

2. Turbocharger according to Claim 1, **characterized in that** an air gap (7) is arranged between the material layers (5, 6).

3. Turbocharger according to Claim 1 or 2, **characterized in that** the material layer (5) fixes the cartridge (K) axially in the turbine housing (2).

4. Turbocharger according to one of Claims 1 to 3, **characterized in that** the material layers (5, 6) are integrally connected to one another.

5. Turbocharger according to one of Claims 1 to 4, **characterized in that** the material layers (5, 6) are separate parts.

6. Turbocharger according to one of Claims 1 to 5, **characterized in that** the material layers (5, 6) are composed of the same material.

7. Turbocharger according to one of Claims 1 to 5, **characterized in that** the material layers (5, 6) are composed of different materials.

8. Turbocharger according to one of Claims 1 to 6, **characterized in that** the material layer (6) constitutes thermal insulation for the material layer (5).

## Revendications

1. Turbocompresseur (1) comprenant :
- un carter de turbine (2) d'un rotor de turbine ;
- une cartouche (K) disposée dans le carter de turbine (2) pour la géométrie de turbine variable ;
- un carter de support (3), qui est disposé entre le carter de turbine (2) et un carter de compresseur d'un rotor de compresseur et dans lequel est disposé un agencement de palier pour un arbre (W), qui porte le rotor de turbine et le rotor de compresseur ; et
- un ressort à disque (4 ; 4') qui est disposé entre la cartouche (K) et le carter de support (3) et qui est constitué d'au moins deux couches de matériau (5, 6), dont une couche de matériau (6) sert de couche de protection thermique pour l'autre couche de matériau (5) formant la couche de ressort à disque,
**caractérisé en ce que**
- la couche de ressort à disque (5) est réalisée en forme de pot avec un bord rehaussé (13) périphérique, et
- la couche de protection thermique (6) est réalisée sous forme de disque plan sur lequel la couche de ressort à disque (5) repose dans l'état de montage avec son bord rehaussé (13) périphérique.

2. Turbocompresseur selon la revendication 1, **caractérisé en ce qu'**un entrefer (7) est disposé entre les couches de matériau (5, 6).

3. Turbocompresseur selon la revendication 1 ou 2, **caractérisé en ce que** la couche de matériau (5) fixe la cartouche (K) axialement dans le carter de turbine (2).

4. Turbocompresseur selon l'une quelconque des revendications 1 à 3, **caractérisé en ce que** les couches de matériau (5, 6) sont connectées l'une à l'autre d'une seule pièce.

5. Turbocompresseur selon l'une quelconque des revendications 1 à 4, **caractérisé en ce que** les couches de matériau (5, 6) sont des pièces séparées.

6. Turbocompresseur selon l'une quelconque des revendications 1 à 5, **caractérisé en ce que** les couches de matériau (5, 6) se composent du même matériau.

7. Turbocompresseur selon l'une quelconque des revendications 1 à 5, **caractérisé en ce que** les couches de matériau (5, 6) se composent de matériaux différents.

8. Turbocompresseur selon l'une quelconque des revendications 1 à 6, **caractérisé en ce que** la couche de matériau (6) constitue une isolation thermique pour la couche de matériau (5).
